# FASCICULE DE BREVET EUROPEEN

(11) **EP 0 844 638 B1**
(45) Date de publication et mention de la délivrance du brevet: **31.10.2001**
(21) Numéro de dépôt: 97402796.3
(22) Date de dépôt: 20.11.1997
(51) Int. Cl.: H01H 51/22

(54) **Agencement de relais électromagnétique bistable**
Bistabile elektromagnetische Relais-Anordnung
Bistable electromagnetic relay arrangement

(30) Priorité: 20.11.1996 FR 9614157
(43) Date de publication de la demande: 27.05.1998
(73) Titulaire: CHAUVIN ARNOUX, 75018 Paris (FR)
(72) Inventeur: Arnoux, Daniel, 75018 Paris (FR); Arnoux, Axel, 75018 Paris (FR); Genter, Claude, 75018 Paris (FR)
(74) Mandataire: Berger, Helmut

(56) Documents cités:
- DE-A- 3 705 918
- FR-A- 1 527 178
- GB-A- 1 178 278

## Description

La présente invention concerne un agencement de relais électromagnétique bistable polarisé comprenant au moins deux dispositifs de relais électromagnétiques instantanés monostables comprenant chacune une culasse en forme d'un L dont une aile porte un noyau de bobine de relais, une unité de contacts électriques, une armature montée pivotante entre des positions de contact avec l'extrémité libre du noyau et écartée de cette dernière et dont l'une constitue la position de repos et l'autre la position de travail et d'actionnement desdits contacts électriques, et une bobine d'excitation pour provoquer le pivotement de l'armature, et des moyens d'interaction entre les dispositifs de relais de sorte que l'excitation d'une bobine provoque l'attraction d'une armature et la répulsion de l'autre.

Des agencements de relais bistables de ce type sont déjà connus par le brevet français N° 1 527 178. Dans cet agencement connu, la culasse, le noyau et l'armature de chaque dispositif de relais constituent un circuit magnétique qui est indépendant de celui de l'autre dispositif. Les moyens d'interaction sont de nature mécanique de structure complexe et comprennent une fourche fixée sur les culasses réalisées sous forme d'une seule pièce et sur laquelle est articulée un arceau sollicité vers les bobines par des tiges élastiques et flexibles accrochées sur lui. L'arceau est placé en appui sur deux cames montées à cheval sur le bord supérieur des deux palettes d'armature avec une came présentant une forme permettant un décrochage de l'arceau tandis que l'autre porte une dent capable de venir s'accrocher sur celui-ci.

Il est évident que cette structure mécanique complexe qui interconnecte les deux dispositifs de relais monostables pour que l'agencement puisse fonctionner comme relais bistable entraîne des inconvénients considérables comme ceux d'un prix de revient élevé et d'une fiabilité et d'une vitesse de fonctionnement réduites.

La présente invention a pour but de proposer un agencement de relais bistable qui pallie les inconvénients de l'état de la technique.

Pour atteindre ce but, l'agencement de relais bistable selon l'invention est caractérisé en ce qu'il comprend un aimant permanent disposé entre les deux dispositifs de relais de façon qu'un pôle magnétique soit magnétiquement relié aux deux culasses des dispositifs de relais et des masses polaires relient magnétiquement l'autre pôle de l'aimant aux deux palettes, et en ce que les circuits magnétiques des deux dispositifs relais sont établis de façon que le flux magnétique produit par une bobine excitée passe en série à travers les deux palettes en se superposant au flux magnétique produit par l'aimant permanent.

Selon une caractéristique de l'invention, les culasses en L dont une aile porte le noyau porteur d'une bobine d'excitation, des deux dispositifs de relais, sont axialement alignés en laissant subsister entre elles un intervalle prédéterminé, qu'une barre en un matériau magnétique s'étend dans le plan des deux autres ailes sur toute la longueur des culasses alignées à un écart prédéterminé des extrémités de celles-ci, empêchant un passage de flux magnétique entre la barre et les extrémités, que les deux palettes sont montées pivotantes sur cette barre et que deux ensembles de masses polaires sont prévus qui relient magnétiquement respectivement les deux ailes porteuses de noyau des culasses des dispositifs de relais et les palettes, chaque ensemble de masses polaires étant magnétiquement relié à un pôle de l'aimant permanent.

Selon une autre caractéristique avantageuse de l'invention, les ensembles de masses polaires reposent sur un support non-magnétique posé sur les ailes non porteuses de noyau des dispositifs de relais et la barre de matériau magnétique.

Selon encore une autre caractéristique avantageuse de l'invention, chaque palette est articulée, de façon pivotante, à l'arête longitudinale inférieure de la barre en matériau magnétique qui est éloigné des culasses des dispositifs de relais, au niveau du bord intérieur de sa face interne.

Selon encore une autre caractéristique avantageuse de l'invention, l'agencement comprend un dispositif de sécurité en forme d'un balancier pourvu d'un levier à deux bras, qui est monté pivotant dans un plan parallèle aux ailes non porteuses de noyau, au centre entre ceux-ci, et les extrémités du levier sont reliées respectivement aux deux palettes de façon que le mouvement de répulsion d'une palette du noyau de dispositif de relais, auquel elle est associée, entraîne le mouvement d'attraction de l'autre palette vers son noyau.

L'invention sera mieux comprise et d'autres buts, caractéristiques, détails et avantages de celle-ci apparaîtront plus clairement au cours de la description explicative qui va suivre faite en référence aux dessins schématiques annexés donnés uniquement à titre d'exemple illustrant un seul mode de réalisation de l'invention et dans lesquels :

La figure 1 est une vue en perspective, schématique et simplifiée, d'un agencement de relais bistable selon la présente invention, pour expliquer le fonctionnement de celui-ci en démontrant les lignes de flux magnétique à l'absence d'excitation des bobines de relais.

La figure 2 est une vue similaire à celle de la figure 1, mais montre les lignes de flux magnétique dans le cas de l'excitation de l'une des deux bobines.

Les figures 3 et 4 sont deux vues schématiques et montrent deux phases d'assemblage de l'agencement de relais bistable selon les figures 1 et 2.

La figure 5 est une vue de dessus d'un agencement de relais bistable selon la présente invention.

La figure 6 est une vue sur l'arrière de l'agencement selon la figure 5.

La figure 7 est une vue en coupe le long de la ligne VII-VII de la figure 5.

La figure 8 est une vue en coupe selon la ligne VIII-VIII de la figure 5.

La figure 9 est une vue en coupe le long de la ligne IX-IX de la figure 5.

La figure 10 est une vue en coupe le long de la ligne X-X de la figure 5.

En se référant aux figures, notamment aux figures simplifiées 1 et 2, on constate qu'un agencement de relais électro-magnétique bistable polarisé selon la présente invention comprend, dans l'exemple représenté, deux dispositifs de relais électromagnétiques instantanés monostables 1 et 2 du type décrit dans le brevet français N° 1 527 178. Chaque dispositif de relais 1 et 2 comprend une culasse 3 en forme d'un L dont une aile indiquée en 5 porte un noyau magnétique 6 sur lequel est emmanché une bobine 7 qui est représenté seulement schématiquement sur les figures 1 et 2 mais est clairement visible notamment sur les figures 9 et 10, ainsi qu'une armature mobile 9 réalisée sous forme d'une palette dont la partie inférieure est configurée en V. Cette palette est montée pivotante au niveau de la ligne d'angle de sa face interne sur l'arête inférieure externe longitudinale 11 de l'aile 12 non porteuse de bobine du dispositif de relais 3. Mais, différemment du dispositif de relais classique monostable selon le brevet français susmentionné, dans le cas de l'agencement de relais bistable selon la présente invention, l'aile 12 de la culasse présente un évidement 15 qui s'étend sur toute la longueur des ailes des culasses alignées si bien que cette aile est en fait constituée par les parties 16 qui sont formées par les ailes des profilés en L et par une partie en forme d'une barre à section transversale rectangulaire 17 qui est séparée par l'aile 16 en délimitant avec cette dernière l'évidement longitudinal 15. Comme on le voit notamment sur la figure 3, l'évidement 15 de l'aile 12 des culasses peut être rempli par l'insertion d'une réglette magnétique 18 pour des raisons qui sont expliquées plus loin.

Comme le montrent les figures, dans l'agencement de relais bistable selon la présente invention, les deux culasses 3 sont axialement alignées en laissant subsister entre elles une fente 20.

Selon l'invention une plaque 21 en un matériau non magnétique est posée sur les ailes 12 des relais élémentaires 1 et 2 de la barre 17. Sur cette plaque 21 sont posées deux ensembles de masses polaire 23, 24 respectivement en contact avec les ailes 5 des culasses 3 des deux relais élémentaires et les deux palettes 9 lorsque celles-ci occupent leur position de fermeture, c'est-à-dire en contact avec les extrémités des noyaux 6. Chaque ensemble de masses polaires 23, 24 est formé par la superposition de deux barres 25, 26 de section transversale rectangulaire. Comme le montrent notamment les figures 1 et 2, les barres de masse polaire 25, 26 s'étendent parallèlement à l'axe des culasses et sont disposés symétriquement par rapport à la fente 20 laissée entre celle-ci. Les longueurs des barres 25 et 26 sont choisies de façon qu'elles soient nettement inférieures à la distance entre les deux noyaux 6. Selon une caractéristique essentielle de l'invention, un aimant permanent 28 en forme d'un U est placé sur les deux ensembles de masse polaire 23 et 24 au niveau de la fente 20 entre les culasses de façon que les faces frontales de l'aimant reposent sur les masses polaires.

Comme le montrent les figures schématiques 1 et 2, dans l'agencement d'un relais bistable selon l'invention, les deux palettes 9 sont actionnées par l'excitation des bobines 7 de façon à être amenées à pivoter alternativement entre une position attirée vers leur noyau ou repoussée de celui-ci. Pour assurer ce fonctionnement des deux palettes, l'agencement de relais comprend un dispositif balancier 30 qui n'est représenté que schématiquement sur les figures 1 et 2, mais comprend un élément en forme d'un levier 31 à deux bras de longueurs égales, monté pivotant sur un axe vertical 32, c'est-à-dire parallèle aux ailes 5 des culasses 3. Le levier agit par ses extrémités aux moyens de liaisons 33 sur les palettes 9, au niveau de leur extrémité supérieure. Ainsi, un mouvement de répulsion d'une palette 9 entraîne le mouvement d'attraction de l'autre. Ainsi le dispositif balancier constitue un mécanisme de sécurité.

Sur les figures 1 et 2 on voit encore que chaque palette 9 est adaptée pour porter trois fourches coudées 35 dont seulement l'une est représentée. Chaque fourche 35 est fixée à la palette 9 par une vis 36 et porte aux extrémités de chaque branche de fourche 37 un pion 38 d'actionnement d'un dispositif de contacts de relais 40, comme on le voit sur les figures 7 et 8. Pour permettre l'ajustement dans la direction verticale des fourches 35 sur les palettes 9, les trous de passage à travers les fourches, des vis de fixation 36, présentent des formes oblongues (non représenté). Il est encore à noter que les palettes 9 portent, sur leurs zones venant en contact avec la face de tranche de la barres 17 de l'aile 12 de culasse et de l'ensemble de masse polaire avant 24, respectivement indiquées par 41 et 42, un film plastique en kapton 43 qui crée un entrefer artificiel pour éviter des collages que pourraient provoquer des irrégularités des surfaces de palette.

Pour la suite de la description, on se reportera notamment aux figures 5 à 10, qui représentent un exemple de réalisation concrète d'un agencement de relais électromagnétique bistable selon la présente invention et dont le principe de structure vient d'être décrit en se basant sur les figures 1 et 2.

Comme le montrent clairement les figures 7 et 8, chaque dispositif de relais élémentaire 1, 2 comprend trois modules de contacts 40a, b, c qui sont susceptibles d'être solidarisés amoviblement de la culasse, en-dessous de celle-ci. Les deux modules 40a et 40b comprennent chacun deux unités de contacts chacune constituent un commutateur inverseur et comportant un contact mobile 45 monté à l'extrémité libre d'une lame flexible 46 dont l'autre extrémité est monté fixe dans le module et deux contacts fixes, à savoir un contact de repos 47 et un contact de travail 48. Chaque module 40a, 40b est associé à une fourche 35 de façon que chaque lame 46 soit actionnée par un pion de commande 38 de la fourche. Dans l'agencement de relais représenté, les deux modules 40c font partie du dispositif d'excitation des bobines 7 et leurs deux unités de contacts ne comportent qu'un contact mobile 45 coopérant avec un contact de repos fixe 47.

Concernant le dispositif d'articulation à pivotement des palettes sur la culasse, on constate que chaque palette comporte à son extrémité des bossages supérieurs et inférieurs 50 par exemple formés par emboutissage et entre lesquels s'engage le bord de la barre de culasse 17.

En outre, comme on le voit clairement sur la figure 5, les barres inférieures 25 de chaque ensemble de masse polaire 23, 24 font saillie par leurs deux extrémités au-delà des extrémités des barres supérieures 26. Grâce à cette configuration les deux barres de chaque ensemble peuvent être sélectivement fixées sur leurs supports, à l'aide de vis respectivement 52 et 53.

En ce qui concerne le dispositif balancier 30, il s'est avéré avantageux de prévoir à chaque extrémité du levier pivotant 31 un élément mâle en forme d'une tête sphérique 54 sur laquelle s'engage une partie femelle 55 de forme conjuguée montée à l'extrémité d'un axe 56 de longueur variable et fixé à la partie supérieure de la palette 9. La variation de la longueur de l'axe 56 est obtenue à l'aide d'une vis à tête 57 qui est susceptible d'être vissée plus ou moins profondément, axialement, dans l'extrémité de l'axe. La vis traverse la palette 9 et sa tête 58 est ainsi facilement accessible à la face extérieur de la palette.

En se reportant à nouveau aux figures 1 et 2, on décrira ci-après le fonctionnement de l'agencement de relais bistable selon la présente invention. La figure 1 montre l'agencement de relais à l'état de repos. Ses bobines 6 ne sont pas excitées, c'est-à-dire non alimentées et l'une des palettes 9, désignée par a est collée contre la face polaire du noyau 6 de sa bobine d'actionnement 7, tandis que l'autre palette 9b est à l'état repoussé. Les lignes fléchées à traits interrompus indiquent le flux magnétique produit par l'aimant permanent 28. Les lettres S et N désignent respectivement les pôles Nord et Sud. Le flux F produit par l'aimant 28 se divise en deux flux partiels Fa et Fb s'écoulant respectivement à travers les palettes 9a et 9b. Le flux Fa passe du pôle nord N de l'aimant 28, à travers la partie gauche de l'ensemble de masse polaire avant 24, la palette fermée 9a, le noyau 6, l'aile 5 de la culasse 3 du relais élémentaire 1 et la partie gauche de l'ensemble de masse polaire arrière 23 pour parvenir au pôle Sud de l'aimant 28. Le flux Fb passe des pôle Nord N à travers la partie droite de l'ensemble de pièces polaires avant 24, plus précisément la barre inférieure 25, l'entrefer formé entre cette dernière et la palette repoussée 9b, de cette dernière à la barre 17 au niveau de la charnière magnétique 10, dans la barre 17 vers la palette collée 9a, au niveau de cette dernière de la barre 17 dans la zone de la charnière magnétique, à travers le noyau 6 et la barre supérieure 26 de masse polaire 23 pour parvenir au pôle Sud de l'aimant. Ce flux magnétique Fb est bien entendu beaucoup plus faible que le flux Fa puisqu'il doit traverser l'entrefer établi par la palette repoussée 9B.

La figure 2 montre l'agencement de relais bistable au moment de l'excitation de la bobine 7 du relais élémentaire 1, l'autre bobine n'étant pas excitée. La bobine excitée 7 engendre un flux magnétique présenté sous forme d'une ligne fléchée pointillée et désignée par f. L'excitation de la bobine 7 produit un pôle nord N a la face polaire du noyau 6. Etant donné que la palette 9 présente également la polarité magnétique N, elle est repoussée sous l'effet de la force de répulsion ainsi créé, comme l'indique la flèche R. Simultanément avec le mouvement de répulsion de la palette 9a se produit un mouvement d'attraction de la palette 9b vers la face polaire du noyau 6 de l'autre relais élémentaire 2 indiqué par la flèche A, sous l'effet du flux électromagnétique f qui, en passant à travers la barre magnétique 17, parvient de la palette 9a à la palette 9b et de cette dernière et le noyau correspondant 6 au pôle S à travers l'ensemble de masse polaire 23. Comme le montre la figure 2, l'effet de répulsion s'exerçant sur la palette 9a est encore renforcé par le fait: que le flux électromagnétique f passe aussi à travers la partie de la palette et les fourches, qui font saillie en-dessous de la barre 17, ce qui crée une force d'attraction agissant dans la même direction de pivotement que la force de répulsion R.

Il ressort de ce qui prècède que le basculement des deux palettes engendré par la répulsion de la palette 9a se renforce et s'accélère du fait de la répulsion de l'une et de l'attraction de l'autre palette.

Les lignes de flux magnétique Fa, Fb et f montrent que les palettes 9 et la barre 17 sont attirés l'une vers l'autre dans la zone de leur contact linéaire si bien que ces zones en contact constituent réellement des charnières magnétiques.

La structure de l'agencement de relais bistable selon la présente invention qui vient d'être décrite en se référant aux figures, malgré sa compacité, permet un assemblage rapide tout en assurant un ajustage simple et aisé des contacts et pièces constitutives, comme il sera démontré ci-après.

Après l'assemblage de l'ensemble formé par les culasses 3, les bobines 7, les palettes 9 et le support non magnétique 21 qui pourrait être réalisé sous forme d'une pièce séparée par exemple en laiton ou par surmoulage sur la culasse, on ajuste dans un premier pas les contacts de travail 45-48 des différents modules 40a et 40b. A cette fin, on introduit tout d'abord à chaque extrémité une réglette 18 dans l'évidement 15 de l'aile 12 de la culasse. Ainsi, comme le montre la figure 3, on obtient une structure de relais monostable classique dans lequel le flux électromagnétique se ferme à travers la culasse en forme d'un L, la palette et le noyau. En excitant chaque bobine sélectivement, on obtient la fermeture des palettes. Dans cet état de chaque palette, on fait descendre les fourches 35, les vis 36 étant dessérées, jusqu'à ce que tous les contacts mobiles 45 à l'extrémité des lames flexibles 46 viennent en contact avec les contacts de travail 48 sous l'effet des pions 38 à l'extrémité des fourches 35. Chaque établissement de contact pourrait être indiqué par exemple par l'allumage d'un voyant témoin (non représenté). En continuant ce mouvement de glissement encore sur une distance prédéterminée, on impose aux contacts un accompagnement souhaité, c'est-à-dire une certaine pression de contact.

Après l'ajustage des contacts de travail avec un accompagnement approprié, on procède au montage du circuit magnétique, tout d'abord par la mise en place des barres de masse polaire inférieures 25 avant et arrière sur le support magnétique 21 sous l'influence du flux électromagnétique des bobines 17. Le positionnement des barres magnétiques est optimisé en les appliquant contre, d'une part, les culasses 3 et, d'autre part, les palettes fermées 9. La figure 4 illustre cette opération. Après cette optimisation du positionnement, on fixe les barres dans ces positions à l'aide des vis 52. Puis on préassemble les barres de masse polaire supérieures 26 et l'aimant permanent 28, séparément, et magnétise cet ensemble. Après la mise en place d'éléments de courts-circuit magnétique entre les deux barres 26, on pose l'ensemble sur les barres inférieures 25 et enlève les éléments de court-circuit magnétique. La position des barres est optimisée en les poussant contre les culasses et les palettes. Les barres 26 sont ensuite fixée dans cette position par serrage des vis 53.

Dans l'opération suivante, on met en place le balancier de sécurité 30 et ajuste ensuite les contacts de repos, avec un accompagnement approprié, des modules de contact 40.

A cette fin, dans un premier pas, on provoque la fermeture d'une palette et la répulsion de l'autre. On procède alors à l'ajustage des contacts de repos 45-47 de la palette repoussée, en dévissant la vis à tête 57 par rotation de sa tête 58 jusqu'à ce que l'ensemble des contacts de repos soient fermés, cette fermeture était vérifiable par l'allumage de voyants témoins. Puis on fait basculer les palettes en vue du réglage des contacts de repos des unités de contacts associées à la palette maintenant repoussée. Si les contacts de repos sont tous fermés et par conséquent tous les voyants témoins éclairés, on dévisse la vis 57 encore d'un angle approprié pour établir l'accompagnement souhaité. Si les contacts de repos ne sont pas tous établis, on fait tourner la vis 57 jusqu'à ce que tous les voyants soient allumés et apporte l'accompagnement souhaité en faisant encore tourner la vis d'un angle approprié. On comprend aisément que le réglage des contacts avec l'accompagnement approprié consiste à augmenter l'angle de pivotement des palettes et par conséquent à réduire la force d'appui qu'exercent les fourchettes des palettes sur les lames flexibles 46 porteuses des éléments de contact mobile 45, par l'intermédiaire des pions de commande 38.

## Revendications

1. Agencement de relais électromagnétique bistable polarisé comprenant au moins deux dispositifs de relais électromagnétiques (1, 2) instantanés monostables comportant chacun une culasse (3) en forme d'un L dont une aile (5) porte un noyau (6) de bobine (7) de relais (1, 2), au moins une unité de contacts électriques, une armature en forme de palette (9) montée pivotante entre des positions de contact avec l'extrémité libre du noyau (6) et écartée de cette dernière et dont l'une constitue la position de repos et l'autre la position de travail et d'actionnement desdits contacts électriques, et une bobine (7) d'excitation pour provoquer le pivotement de l'armature et des moyens d'interaction (31) entre les dispositifs de relais (1, 2) de sorte que l'excitation d'une bobine (7) provoque l'attraction d'une palette (9) et la répulsion de l'autre, **caractérisé en ce qu'**il comprend un aimant permanent (28) disposé entre les deux dispositifs de relais (1, 2) de façon qu'un pôle magnétique soit magnétiquement relié par des masses polaires (23) au deux culasses (3) des dispositifs de relais et des masses polaires (24) relient magnétiquement l'autre pôle de l'aimant aux deux palettes (9), et **en ce que** les circuits magnétiques des deux dispositifs de relais (1, 2) sont établis de façon que le flux magnétique (f) produit par une bobine (7) excitée passe en série à travers les deux palettes (9) en se superposant au flux magnétique (Fa, Fb) produit par l'aimant permanent (28).

2. Agencement selon la revendication 1, **caractérisé en ce que** les culasses en L (3) dont une aile (5) porte le noyau (6) porteur d'une bobine d'excitation (7), des deux dispositifs de relais (1, 2), sont axialement alignés en laissant subsister entre elles un intervalle prédéterminé (20), qu'une barre en un matériau magnétique (17) s'étend dans le plan des deux autres ailes (16) sur toute la longueur des culasses alignées, à un écart prédéterminé (15) des extrémités de celles-ci, et **en ce que** les deux palettes (9) sont montées pivotantes sur l'arête extérieure inférieure longitudinale (11) de cette barre (17).

3. Agencement selon la revendication 2, **caractérisé en ce que** l'articulation entre la barre précitée (17) et les palettes (9) est réalisé sous forme d'une charnière magnétique.

4. Agencement selon l'une des revendications précédentes, **caractérisé en ce que** les ensembles de masse polaire (23, 24) reposent sur un support non magnétique (21) posé sur les ailes (16) non porteuses de noyau des dispositifs de relais (1, 2) et la barre en matériau magnétique (17).

5. Agencement selon l'une des revendications précédentes, **caractérisé en ce qu'**il comprend un dispositif de sécurité (30) en forme d'un balancier pourvu d'un levier (31) à deux bras reliés chacun à une palette (9) et monté pivotant de façon que le mouvement de répulsion d'une palette (9) de son noyau le dispositif de relais entraîne le mouvement d'attraction de l'autre palette (9) vers son noyau (6).

6. Agencement selon la revendication 5, **caractérisé en ce que** chaque extrémité du levier à deux bras (31) porte une tête de forme sphérique (54) s'engageant dans une cavité (55) de forme complémentaire montée à l'extrémité d'un axe (56) dont la longueur est variable et qui est fixé à la palette correspondante (9).

7. Agencement selon la revendication 6, **caractérisé en ce que** la longueur de l'axe de liaison (56) est variable à l'aide d'une vis (57) coaxial à l'axe et susceptible d'être vissée plus ou moins profondément dans la face frontale de l'extrémité libre de l'axe (56), cette dernière traversant la palette de façon à être actionnable de l'extérieur.

8. Agencement selon l'une des revendications précédentes, **caractérisé en ce que** les unités de contacts électriques précités sont groupés dans des modules de contacts (40, a, b), qui sont susceptibles d'être montés amoviblement sous les culasses (3) de l'agencement.

9. Agencement selon l'une des revendications précédentes, **caractérisé en ce qu'**une palette (9) porte au moins un support (35, 37) d'un élément (38) de commande d'un contact mobile (45) d'une unité de contacts (47, 48).

10. Agencement selon la revendication 9, **caractérisé en ce que** le support (35, 37) est réglable en position sur la palette, à l'aide d'une vis de réglage (36).

11. Agencement selon l'une des revendications précédentes, **caractérisé en ce que** son basculement est provoqué par la répulsion d'une palette de la face polaire de son noyau (6) porteur de bobine d'excitation.

12. Agencement selon l'une des revendications 2 à 11, **caractérisé en ce qu'**il comprend des éléments de réglette (18) susceptibles d'être introduites dans l'évidement (15) entre la barre magnétique (17) et les extrémités des ailes de culasse (16), qui présentent une forme complémentaire à celle de l'évidement de façon qu'à l'état introduit, l'excitation de la bobine (7) produit un flux magnétique passant à travers le noyau (6), la palette (9), la barre (17), la réglette (18) et la culasse (3).

13. Agencement selon la revendication 12, **caractérisé en ce que** les contacts de travail des modules de contacts (40a, 40b), associés à une palette (9) sont réglables, avec un accompagnement approprié, à l'état de fermeture de la palette, après l'introduction de la réglette (18) dans l'évidement (15), par l'ajustage, à l'aide de la vis de réglage (36), du support de l'élément de commande (35) sur la palette (9).

14. Agencement selon la revendication 12, **caractérisé en ce** les ensembles de masse polaire (23, 24) comportent chacun des barres inférieures (25) et supérieures (26) et que les barres inférieures (25, 26) sont susceptibles d'être positionnés sélectivement dans leur position d'application contre les culasses (3) et les palettes fermées (9), après la mise en place des réglettes (18) dans les culasses (3) et l'excitation des bobines (7) des dispositifs de relais (1, 2).

15. Agencement selon la revendication 14, **caractérisé en ce que** les barres de masse polaire supérieures (26) et l'aimant permanent (28) sont préassemblés, magnétisés et mis en place sur les barres de masse polaire inférieures (25), et que les barres supérieures (26) sont sélectivement positionnables en les poussant contre les culasses (3) et les palettes fermées (9), les réglettes (18) n'étant pas présentes dans les évidements (15).

16. Agencement selon la revendication 15, **caractérisé en ce que** les contacts de repos des modules de contacts (40, 40a, 40b, 40c) sont réglables, avec un accompagnement approprié par variation de la longueur de l'axe (56) du dispositif balancier 30, par rotation des vis de réglage (57).

## Claims

1. Biased bistable electromagnetic relay arrangement comprising at least two monostable instantaneous electromagnetic relay devices (1, 2) each comprising an L-shaped yoke (3) one wing (5) of which carries a core (6) of coil (7) of relay (1, 2), at least one electrical contact unit, a blade shaped yoke (9) pivotally mounted between contact positions with the free end of the core (6) and separated therefrom and one of which forms the rest position and the other the working and activating position of said electrical contacts, and an excitation coil (7) for pivoting the armature and interacting means (31) between the relay devices (1, 2) so that excitation of a coil (7) causes attraction of one blade (9) and repulsion of the other, **characterized in that** it comprises a permanent magnet (28) arranged between the two relay devices (1, 2) so that a magnetic pole is magnetically connected, by polar masses (23), to the two yokes (3) of the relay devices and polar masses (24) magnetically connect the other pole of the magnet to the two blades (9), and **in that** the magnetic circuits of the two relay devices (1, 2) are so established that the magnetic flux (f) which is produced by an excited coil (7) passes serially through the two blades (9) by being superimposed to the magnetic flux (Fa, Fb) produced by the permanent magnet (28).

2. Arrangement according to claim 1, **characterized in that** the L-shaped yokes (3), a wing (5) of which carries the core (6) supporting an excitation coil (7) of the two relay devices (1, 2), are axially aligned by letting still existing therebetween a predetermined gap (20), **in that** a magnetic material bar (17) is extended in the plane of the two other wings (16) on all the length of the aligned yokes, at a predetermined spacing (15) from the ends thereof, and **in that** the two blades (9) are pivotally mounted on the longitudinal lower outer edge (11) of this bar (17).

3. Arrangement according to claim 2, **characterized in that** the articulation between the prementioned bar (17) and the blades (9) is made as a magnetic hinge.

4. Arrangement according to one of the preceding claims, **characterized in that** the polar mass assemblies (23, 24) are carried by a non magnetic support (21) laid on the wings (16) which do not support the core of the relay devices (1, 2) and the magnetic material bar (17).

5. Arrangement according to one of the preceding claims, **characterized in that** it comprises a safety device (30) having the shape of a rocker provided with a lever (31) having two arms each connected with a blade (9) and pivotally mounted so that the repulsive movement of one blade (9) from the core of its relay device will cause the attractive movement of the other blade (9) towards its core (6).

6. Arrangement according to claim 5, **characterized in that** each end of the lever having two arms (31) carries a spherical head (54) which is engaged in a recess (55) of a complementary shape mounted at the end of a pin (56) having a variable length and which is fixed to the corresponding blade (9).

7. Arrangement according to claim 6, **characterized in that** the length of the connecting pin (56) may be varied by means of a screw (57) which is coaxial with the pin and capable of being more or less deeply screwed in the front face of the free end of the pin (56), the latter crossing the blade so to be able to be activated from the outside.

8. Arrangement according to one of the preceding claims, **characterized in that** the prementioned electric contact units are grouped in contact modules (40, a, b), which are capable of being removably mounted under the yokes (3) of the arrangement.

9. Arrangement according to one of the preceding claims, **characterized in that** one blade (9) carries at least one support (35, 37) of an element (38) for controlling a mobile contact (45) of a contact unit (47, 48).

10. Arrangement according to claim 9, **characterized in that** the support (35, 37) may be adjusted in position on the blade by means of an adjusting screw (36).

11. Arrangement according to one of the preceding claims, **characterized in that** the rocking thereof is caused by the repulsion of a blade of the polar face of its core (6) which carries an excitation coil.

12. Arrangement according to one of claims 2 to 11, **characterized in that** it comprises bank elements (18) capable of being introduced into the recess (15) between the magnetic bar (17) and the ends of the yoke wings (16), which have a shape complementary to that of the recess in order that, at the introduced state, excitation of the coil (7) will produce a magnetic flux passing through the core (6), the blade (9), the bar (17), the bank (18) and the yoke (3).

13. Arrangement according to claim 12, **characterized in that** the working contacts of the contact modules (40a, 40b), operatively associated with a blade (9), are capable of being adjusted, with a suitable accompanying, to the closing state of the blade, after introduction of the bank (18) into the recess (15), by adjusting, by means of the adjusting screw (36), the support of the control element (35) onto the blade (9).

14. Arrangement according to claim 12, **characterized in that** each of the polar mass assemblies (23, 24) comprises lower (25) and upper (26) bars and **in that** the lower bars (25, 26) are capable of being selectively positioned in their application position against the yokes (3) and the closed blades (9), after positioning the banks (18) into the yokes (3) and excitation of the coils (7) of the relay devices (1, 2).

15. Arrangement according to claim 14, **characterized in that** the upper polar mass bars (26) and the permanent magnet (28) are pre-assembled together, magnetized and positioned onto the lower polar mass bars (25), and **in that** the upper bars (26) are capable of being selectively positioned by pushing them against the yokes (3) and the closed blades (9), the banks (18) being not present in the recesses (15).

16. Arrangement according to claim 15, **characterized in that** the rest contact of the contact modules (40, 40a, 40b, 40c) are capable of being adjusted, with a suitable accompanying by variation of the length of the pin (56) of the rocker device (30), by rotation of the adjusting screws (57).

## Patentansprüche

1. Bistabile, polarisierte, elektromagnetische Relais-Anordnung, umfassend wenigstens zwei monostabile, elektromagnetische Relais-Schnellvorrichtungen (1, 2), jede umfassend ein Joch (3) in Form eines Ls, dessen einer Flügel (5) einen Kern (6) der Spule (7) des Relais (1, 2) trägt, wenigstens eine Einheit elektrischer Anschlüsse, einen Mantel in Form einer Palette (9), die schwenkend zwischen den Anschlußpositionen mit dem freiem äußeren Ende des Kerns (6) angeordnet ist und von letzterer entfernt ist und von denen eine die Ruhestellung und die andere die Arbeits- und Betätigungsstellung besagter elektrischer Anschlüsse darstellt, und eine Erregungsspule (7) zum Hervorrufen des Schwenkens des Mantels und der Interaktionsmittel (31) zwischen den Relais-Vorrichtungen (1, 2), derart, daß die Erregung einer Spule (7) das Anziehen einer Palette (9) und das Abstoßen der anderen hervorruft, **dadurch gekennzeichnet, daß** sie einen Permanentmagneten (28) umfaßt, der zwischen den zwei Relais-Anordnungen (1, 2) derart angeordnet ist, daß ein magnetischer Pol magnetisch durch die polaren Massen (23) mit den zwei Jochs (3) der Relais-Vorrichtungen verbunden ist und polare Massen (24) magnetisch den anderen Pol des Magneten mit den zwei Paletten (9) verbinden, und daß die magnetischen Schaltkreise der zwei Relais-Vorrichtungen (1, 2) derart eingebaut sind, daß der Magnetfluß (f), der von einer erregten Spule (7) erzeugt wird, in Serie durch die zwei Paletten (9) durchfließt und dabei den Magnetfluß (Fa, Fb) überlagert, der vom Permanentmagneten (28) erzeugt wird.

2. Anordnung gemäß Anspruch 1, **dadurch gekennzeichnet, daß** die Jochs in L-Form (3), von denen ein Flügel (5) den Trägerkern (6) einer Erregungsspule (7) der zwei Relais-Vorrichtungen (1, 2) trägt, axial in Reihe angeordnet sind und dabei untereinander einen vorbestimmten Abstand (20) freilassen, daß ein Balken aus einem magnetischen Material (17) sich in der Ebene der zwei anderen Flügel (16) auf der ganzen Länge der in einer Reihe angeordneten Jochs in einem vorbestimmten Abstand (15) von den äußeren Enden desselben erstreckt, und daß die zwei Paletten (9) schwenkend auf der unteren länglichen Außenkante (11) dieses Balkens (17) aufgebaut sind.

3. Anordnung gemäß Anspruch 2, **dadurch gekennzeichnet, daß** die Artikulation zwischen dem vorgenannten Balken (17) und den Paletten (9) in Form eines magnetischen Scharniers realisiert ist.

4. Anordnung gemäß einem der vorgenannten Ansprüche, **dadurch gekennzeichnet, daß** die Aufbauten der polaren Masse (23, 24) auf einem nicht magnetischen Träger (21) ruhen, der auf den Flügeln (16) aufgesetzt ist, die keinen Kern der Relais-Vorrichtungen (1, 2) tragen, und auf dem Balken aus nicht magnetischem Material (17).

5. Anordnung gemäß einem der vorgenannten Ansprüche, **dadurch gekennzeichnet, daß** sie eine Sicherheitsvorrichtung (30) in Form eines mit einem Schalthebel (31) mit zwei Armen versehenen Schwinghebels umfaßt, die jeder mit einer Palette (9) verbunden sind, und der schwingend derart aufgebaut ist, daß die Abstoßbewegung einer Palette (9) von ihrem Kern der Relais-Anordnung die Anziehbewegung der anderen Palette (9) zu ihrem Kern (6) nach sich zieht.

6. Anordnung gemäß Anspruch 5, **dadurch gekennzeichnet, daß** jedes äußere Ende des Schalthebels mit zwei Armen (31) einen Kopf in sphärischer Form (54) trägt, der in eine Aushöhlung (55) in komplementärer Form eingreift, die am äußeren Ende einer Achse (56) angeordnet ist, deren Länge variabel ist und die an der entsprechenden Palette (9) befestigt ist.

7. Anordnung gemäß Anspruch 6, **dadurch gekennzeichnet, daß** die Länge der Verbindungsachse (56) mittels einer Schraube (57) variabel, koaxial zur Achse und geeignet ist, mehr oder weniger tief in die Vorderseite des freien äußeren Endes der Achse (56) geschraubt zu werden, wobei letztere die Palette derart durchquert, daß sie von außen betätigt werden kann.

8. Anordnung gemäß einem der vorgenannten Ansprüche, **dadurch gekennzeichnet, daß** die vorgenannten elektrischen Anschlußeinheiten in den Anschlußmodulen (40, a, b) zusammengefaßt sind, die geeignet sind, abnehmbar unter den Jochs (3) der Anordnung aufgebaut zu werden.

9. Anordnung gemäß einem der vorgenannten Ansprüche, **dadurch gekennzeichnet, daß** eine Palette (9) wenigstens einen Träger (35, 37) eines Elements (38) zur Steuerung eines mobilen Anschlusses (45) einer Anschlußeinheit (47, 48) trägt.

10. Anordnung gemäß Anspruch 9, **dadurch gekennzeichnet, daß** der Träger (35, 37) in der Position auf der Palette mittels einer Einstellschraube (36) einstellbar ist.

11. Anordnung gemäß einem der vorgenannten Ansprüche, **dadurch gekennzeichnet, daß** ihr Kippen durch das Abstoßen einer Palette der Polseite ihres eine Erregungsspule tragenden Kerns (6) hervorgerufen wird.

12. Anordnung gemäß Anspruch 2 bis 11, **dadurch gekennzeichnet, daß** sie Leistenelemente (18) umfaßt, die geeignet sind, in die Aussparung (15) zwischen dem magnetischen Balken (17) und den äußeren Enden der Jochflügel (16) eingeführt zu werden, die eine komplementäre Form zu der Aussparung derart aufweisen, daß, in eingeführtem Zustand, die Erregung der Spule (7) einen Magnetstrom produziert, der durch den Kern (6), die Palette (9), den Balken (17), die Leiste (18) und das Joch (3) fließt.

13. Anordnung gemäß Anspruch 12, **dadurch gekennzeichnet, daß** die Arbeitsanschlüsse der Anschlußmodule (40a, 40b), die einer Palette (9) zugeordnet sind, mit einem geeigneten Mitgang im geschlossenen Zustand der Palette nach Einführung der Leiste (18) in die Aussparung (15) durch Anpassung mittels der Einstellschraube (36) des Trägers des Steuerelements (35) auf der Palette (9) einstellbar sind.

14. Anordnung gemäß Anspruch 12, **dadurch gekennzeichnet, daß** die Aufbauten der polaren Masse (23, 24) jeder untere (25) und obere (26) Balken umfassen und daß die unteren (25, 26) Balken geeignet sind, selektiv in ihre Anwendungsposition gegen die Jochs (3) und die geschlossenen Paletten (9) nach der Einsetzung der Leisten (18) in den Jochs (3) und der Erregung der Spulen (7) der Relais-Vorrichtungen (1,2 ) positioniert zu werden.

15. Anordnung gemäß Anspruch 14, **dadurch gekennzeichnet, daß** die oberen (26) Balken der polaren Masse und der Permanentmagnet (28) zuvor zusammengebaut, magnetisiert und auf den unteren (25) Balken der polaren Masse eingesetzt werden, und daß die oberen (26) Balken selektiv dadurch positioniert werden können, daß sie gegen die Jochs (3) und die geschlossenen Paletten (9) geschoben werden, wobei die Leisten (18) in den Aussparungen (15) nicht vorhanden sind.

16. Anordnung gemäß Anspruch 15, **dadurch gekennzeichnet, daß** die Ruheanschlüsse der Anschlußmodule (40, 40a, 40b, 40c) mit einem geeigneten Mitgang durch Variation der Länge der Achse (56) der Kippvorrichtung 30 durch Drehen der Einstellschrauben (57) einstellbar sind.
